# EUROPÄISCHE PATENTSCHRIFT

(11) **EP 0 719 098 B1**
(45) Veröffentlichungstag und Bekanntmachung des Hinweises auf die Patenterteilung: **24.03.1999**
(21) Anmeldenummer: 94926936.9
(22) Anmeldetag: 14.09.1994
(51) Int. Cl.: A24D 1/00, A24D 3/04

(54) **VENTILIERTE FILTERCIGARETTE**
VENTILATED FILTER CIGARETTE
CIGARETTE A FILTRE AEREE

(30) Priorität: 16.09.1993 DE 4332019
(43) Veröffentlichungstag der Anmeldung: 03.07.1996
(73) Patentinhaber: H.F. & Ph.F. Reemtsma GmbH, 22605 Hamburg (DE)
(72) Erfinder: PETERS, Gunther, D-21079 Hamburg (DE); WILDENAU, Wolfgang, D-23863 Bargfeld-Stegen (DE); SEIDEL, Henning, D-21358 Mechtersen (DE); ZIEHN, Klaus-Dieter, D-25421 Pinneberg (DE); BETTELS, Erika, D-22609 Hamburg (DE); WILLNER, Joachim, D-25451 Quickborn (DE)
(74) Vertreter: UEXKÜLL & STOLBERG
(86) Internationale Anmeldenummer: EP9403051
(87) Internationale Veröffentlichungsnummer: WO9507633

(56) Entgegenhaltungen:
- EP-A- 0 255 114
- EP-A- 0 368 065
- EP-A- 0 413 536
- DE-A- 2 738 930
- DE-A- 3 228 950
- US-A- 5 056 537
- US-A- 5 058 608

## Beschreibung

Die Erfindung betrifft eine ventilierte Filtercigarette gemäß Oberbegriff des Patentanspruchs 1.

Aus der DE-OS 32 28 950 ist eine gattungsgemäße ventilierte Filtercigarette mit einer anteilig volumenaktivierten (d.h. expandierten) Tabakmischung bekannt, die einen Nikotingehalt von 2-5% aufweist. Diese Cigarette besitzt einen Niederwirkungsgradfilter mit einem Filterwirkungsgrad von maximal 35 %. Die Kondensatwerte gemäß den Beispielen liegen zwischen 7 und 17 mg "Teer", d.h. Kondensat.

Aus der DE-OS 36 38 801 ist eine ventilierte Filtercigarette mit im wesentlichen gleichbleibendem Geschmack pro Zug bekannt. Dies wird durch den Einsatz eines besonderen Filtermaterials erzielt, das mit ansteigendem Dampfgehalt des Hauptstromrauches für Ventilationsluft zunehmend durchlässiger wird.

In der EP-A2-0 283 672 wird eine Dotierung von Cigarettentabak mit Nikotin und Lävulinsäure bzw. Nikotinlävulat offenbart. Die Kondensatwerte der damit gefertigten, ventilierten Filtercigaretten sollen unter 7 mg "Teer" liegen.

Ferner sind zum Anmeldezeitpunkt ventilierte Filtercigaretten, bekannt bzw. auf dem Markt erhältlich, deren Kondensat (K)- und Nikotin (N)-Werte um bzw. unterhalb 1 mg K und 0.1 mg N liegen.

So zum Beispiel die Cigarette NOW von der Fa. REYNOLDS/USA mit einem Kondensatwert von ≤ 0.5 mg, weiterhin die Cigarette DUNHILL ULTIMATE LIGHTS der Fa. Rothmans mit einer Werteangabe "Less than 1 mg TAR, 0.1 mg NICOTINE". Derartige Cigaretten werden von den meisten Konsumenten jedoch als geschmacklich verbesserungswürdig beurteilt, was sich einerseits durch den vergleichsweise geringen Marktanteil derartiger Cigaretten ableiten läßt, andererseits durch interne Rauchertests bestätigt wird.

**Aufgabe** der Erfindung ist es, eine Ultra-Leicht-Filtercigarette zu schaffen, bei der gegenüber dem bekannten Stand der Technik die Aufrechterhaltung eines pro Zug nahezu konstanten, qualitativ guten Geschmackangebots bei jedoch insgesamt äußerst geringen Kondensat- und Nikotin-Werten und gleichzeitiger Reduzierung aller unerwünschten Rauchinhaltsstoffe sowohl des Hauptstromrauchs als auch des Nebenstromrauchs auf ein Minimum, bei Verwendung üblicher, konstengünstiger Ausstattungsmaterialien, insbesondere ohne komplizierte Filtertechnologie, gewährleistet ist.

Die **Lösung** dieser Aufgabe wird erfindungsgemäß durch die kennzeichnenden Merkmale des Hauptanspruchs erreicht, wobei besonders bevorzugte Ausführungsformen in den Unteransprüchen erwähnt sind.

Durch die erfindungsgemäße Kombination können beispielsweise alle unerwünschten Rauchinhaltsstoffe sowohl der Gas- als auch der Partikelphase auf ein Minimum reduziert werden, wobei die vom Raucher gewünschten Geschmacks- und Aromastoffe einschließlich Nikotin äußerst überraschenderweise jedoch noch in einem den Leichtraucher voll befriedigenden Maße zur Verfügung stehen. Zu diesem für den Fachmann unerwarteten Effekt - objektiv: Werteniveau bspw. K ≤ 1 mg/N ≤ 0.1 mg, subjektiv: voll befriedigendes Geschmacksvolumen - mag beitragen, daß wiederum nicht vorhersehbar vom ersten Zug an eine näherungsweise konstante "Geschmackskondensat"-Menge angeboten wird, wie Figur 1 zeigt, in der die Menge des pro Zug angebotenen Kondensats gegen die Zugzahl aufgetragen ist. Gerade dieser Umstand ist bei den herkömmlichen Ultraleicht-Cigaretten nicht gegeben und mag zu deren mangelnder Akzeptanz beitragen.

Es wird angenommen, daß die genannten überraschenden Effekte zum Teil durch den Einsatz von vorzugsweise nach dem sogenannten INCOM-Verfahren (dem Expansionsverfahren gemäß den Patentschriften DE 29 03 300, DE 31 19 330 und DE 34 14 625 der Anmelderin) schonend gewonnenen, hoch volumenaktivierten Tabaken in Verbindung mit an sich üblichen Filtern einer bestimmten Retentionsleistung erzielt wird. Dabei ergibt sich näherungsweise ein konstantes Kondensat-Angebot pro Zug, wie in Figur 1 veranschaulicht.

Durch das INCOM-Verfahren volumenaktivierter Tabak zeichnet sich insbesondere durch den Erhalt des Zellgefüges der Tabakfasern aus, was bei anderen bekannten Verfahren nicht in diesem Maße gegeben ist. Das Zellgefüge etlicher, nach anderen Verfahren volumenaktivierter Tabake wird beträchtlich in Mitleidenschaft gezogen, und damit verbunden können zum Teil erhebliche Aroma- und Nikotinverluste auftreten, was bei INCOM-Tabaken eben nicht der Fall ist. Hier werden relevante Aromastoffe, Nikotin und Nebenalkaloide allenfalls "aufgeschlossen", d.h. sie können besonders leicht von auch nur geringen Luft- bzw. Hauptstromrauchmengen transferiert werden.

Es wird vermutet, daß diese vergleichsweise effektive Aromen- und Nikotin-Mobilität insbesondere der INCOM-Tabake sich vorteilhaft hinsichtlich der extrem geringen Luftmenge, die bei der erfindungsgemäßen, hochventilierten Cigarette durch den Glutkegel gezogen wird, auswirkt. Ebenso wird angenommen, daß die von üblichen Cigaretten deutlich abweichende, äußerst geringe Strangretention, gegeben durch die niedrige Stopfdichte und den vergleichsweise geringen Zugwiderstand des dabei jedoch immer noch überraschend harten, nicht zum Kollabieren neigenden Cigarettenstranges der erfindungsgemäßen Cigarette, zur Aufrechterhaltung des für eine Ultra-Leicht-Cigarette ungewöhnlich hohen Geschmackvolumens beiträgt.

Letztlich könnte dies unerwartet hohe Geschmacksvolumen bei niedrigsten Werten begünstigt werden durch den Einsatz des einen Teil der Erfindung darstellenden, insgesamt hochretinierenden Mehrfachfilters, dessen Retentionsleistung bzw. Wirkungsgrad bestimmt ist durch die im Filter insgesamt zurückgehaltene Substanzmenge (Kondensat und Nikotin), bezogen auf die einströmende Substanzmenge. Dieser Mehrfachfilter, auch Multi- oder Kombifilter genannt, besteht aus mindestens zwei unterschiedlichen, ggf. mit Abstand (Hohlkammerfilter) zueinander angeordneten Filterteilen oder Filterabschnitten, die aus voneinander abweichenden, unterschiedlichen Filtermaterialien aufgebaut sind und daher unterschiedliche Rauchinhaltsstoffe unterschiedlich stark retinieren und somit auch "geschmacklich" aufeinander abgestimmt werden können, insbesondere in Verbindung mit einem diesem geschmacklich positiven Effekt angepaßten, hohen Ventilationsgrad.

Üblicherweise erhält man bei Cigaretten des Ultra-Leicht-Segments mit nicht ventilierten Filtern hoher Retention einen nicht akzeptablen, hohen Zug- oder Saugwiderstand, bei hochventilierten Filtern von Filtercigaretten des gleichen Segments und demfolgend akzeptablem Zugwiderstand dagegen oft genug nur "warme Luft", d.h. einen Hauptstromrauch mit geringem Geschmacksvolumen, was bei der erfindungsgemäßen Cigarette eben in unerwarteter Weise vermieden wird.

Durch das im Vergleich mit herkömmlichen Cigaretten erheblich niedrigere Tabak-Einsatzgewicht der erfindungsgemäßen Cigarette ergibt sich naturgemäß auch ein beträchtlich reduzierter Nebenstromrauch. Dieser erwünschte Effekt kann durch Einsatz käuflicher bzw. bestimmter Nebenstromrauch-reduzierender Cigarettenpapiere - beispielsweise durch Cigarettenpapiere gemäß den Patentschriften DE 38 02 645 und DE 38 02 646 der Anmelderin - verstärkt werden, ebenso durch entsprechend geringer dimensionierte Cigaretten-Formate. Somit ergibt sich in einer besonderen Ausführungsform ein rauchbarer Gegenstand, der aufgrund seiner äußerst geringen Hauptstromrauch- und Nebenstromrauch-Emmissionen, bei Beibehaltung des "klassischen" Cigaretten-Habitus, insgesamt in der Nähe eines der bekannten "rauchfreien Cigarettensurrogate" anzusiedeln ist, ohne jedoch deren aufwendigen Materialeinsatz und komplizierte Fertigungstechnologie zu benötigen.

Vorzugsweise wird die Tabakmischung als Ganzes dem Bläh- oder Expansionsverfahren unterzogen. Dabei vergrößert sich das Volumen der Mischung und ergibt - bezogen auf das Ausgangsvolumen - eine entsprechende Steigerung der "Füllfähigkeit" der Tabakmischung. Allerdings wird hierbei nur der Lamina-Anteil bzw. unbeschädigtes Zellmaterial enthaltender Tabak gebläht oder volumenaktiviert, üblicher Folientabak, falls er beigemischt ist, somit nicht. Durch die (rechnerische) Expansion der Gesamtmischung aus blähbarem Lamina-Tabak und nicht blähbarem Folientabak werden die innig miteinander vermischten, feingeschnittenen Tabakteile gemeinsam einer sowohl mechanischen als auch thermischen Behandlung ausgesetzt. Vermutlich wird derart die zeitabhängige Migration des Nikotins vom Folientabak auf den Lamina-Tabak beziehungsweise vom hochnikotinhaltigen Lamina-Tabak auf den geringer nikotinhaltigen Lamina-Tabak begünstigt, so daß eine homogenere Nikotin-Verteilung in der Tabakmischung erzielt wird. Dieses Vorgehen ist zwar kostenintensiver, begünstigt aber den während des Abrauchens der Cigarette gleichbleibenden geschmacklichen Effekt des Hauptstromrauches. Es kann aber auch lediglich nur ein Teil der Tabakmischung wie beispielsweise der Lamina-Tabak dem Blähverfahren unterzogen werden, der nicht geblähte Anteil der zum Einsatz gelangenden Mischung kann aus an sich herkömmlichen oder "technischen" Tabaken wie Rippenschnitt bestehen. Letzteres kann beispielsweise der geschmacklichen Aussteuerung der Reaktivität der erfindungsgemäßen Cigarette dienen, ebenso die Zugabe von an sich bekannten Casing- und Flavor-Stoffen, die zudem zum gewünschten Gesamtgeschmackseindruck beitragen. Letztlich kann die Zugabe der Casing- und/oder Flavor-Stoffe zur Gesamt-Tabakmischung bzw. zu Teilen davon vor oder nach dem Bläh- oder Expansionsverfahren erfolgen. Die fertige Tabakmischung wird hernach auf bekannte Weise auf üblichen Cigarettenmaschinen unter Einbeziehung der anspruchsgemäßen Mehrfachfilter zu den erfindungsgemäßen Filtercigaretten verfahren.

Bei einer Ausführungsform der Tabakmischung wird bei ansonsten gleichen Fertigungsbedingungen auf den Einsatz des Folientabaks zur Gänze verzichtet, so daß hierbei die gesamte Cigarettentabak-Endmischung volumenaktivierbar ist. Hierbei gelangen naturbelassene Tabake von bis zu 6 Gewichts-% Nikotin, in besonderen Fällen sogar bis zu 8 Gewichts-% Nikotin zum Einsatz.

Die Erfindung wird durch folgende Ausführungsbeispiele näher erläutert:

### Beispiel A

Aus einer Tabakmischung mit American Blend-Charakter bestehend aus
33% Air Cured-Tabak
28% Flue Cured-Tabak
14% Orient
25% Folientabak
mit einem durchschnittlichen Nikotingehalt von 3.4%, die insgesamt (d.h. nach dem Mischen) nach dem INCOM-Verfahren volumenaktiviert wurde mit einer Steigerung der Füllfähigkeit von gerundet 60%, wurden Cigarettenstränge gefertigt (Durchmesser 7.9 mm, Länge 59 mm) mit einem Tabak-Einsatzgewicht von 460 mg und einem Gesamtgewicht einschließlich Cigarettenpapier von 500 mg. Die Stopfdichte dieser Cigarettenstränge betrug 160 mg/cm³ und die Cigarettenhärte (gemessen nach dem Verfahren gemäß DE-OS 39 29 155) betrug 2.25 mm Eindringtiefe. Die Porosität des Cigarettenpapiers lag bei 40 CORESTA.

Diese Stränge wurden mit Doppelfiltern (PAPIER/ACETAT) versehen und mit nichtporösem Belagpapier auf übliche Weise zu Filtercigaretten verfertigt. Mit PAPIER ist hier ein handelsüblicher Cellulosevlies-Filter und mit ACETAT ein herkömlicher Celluloseacetatfaser-Filter bezeichnet. Der Zugwiderstand des 12 mm langen strangseitigen PAPIER-Filterabschnitts betrug 175 daPa, der Zugwiderstand des 13 mm langen mundseitigen ACETAT-Filterabschnitts betrug 15 daPa. Die durch eine Laserperforation bewirkte Filterventilation ergab nach DIN 6565 einen Ventilationsgrad von 77% Beiluft.

Die Rauchdaten dieser Cigarette A1 (Messungen nach DIN-ISO 3402/4387/10315/10362-1) sind in Tabelle 1 zusammengestellt. Gemessen wurde auch der Rauch-pH-Wert, und zwar nach der von Harris et al. (32^{nd} Tob. Chem. Res. Conf., 1978) beschriebenen Methode.

Tabelle 1 zeigt ferner die entsprechenden Werte für die Cigaretten A2 und A3, die sich von der Cigarette A1 lediglich durch den Filter unterscheiden. Auch in diesen Fällen wurde ein PAPIER/ACETAT-Doppelfilter mit strangseitigem PAPIER-Filterabschnitt von 12 mm Länge und mundseitigem ACETAT-Filterabschnitt von 13 mm Länge verwendet, aber mit jeweils anderen Zugwiderständen und einem anderen Wert für den Ventilationsgrad.

**Tabelle 1**

| Filterdaten und Rauchdaten der Cigaretten nach Beispiel A | | | |
|---|---|---|---|
| Cigarette | A1 | A2 | A3 |
| Zugwiderstand PAPIER-Filterabschnitt (daPa) | 175 | 94 | 175 |
| Zugwiderstand ACETAT-Filterabschnitt (daPa) | 15 | 50 | 50 |
| Ventilationsgrad (% Beiluft) | 77 | 84 | 78 |
| Zugzahl | 5.7 | 6.0 | 5.5 |
| Kondensat (K) (mg) | 0.2 | 0.2 | 0.1 |
| Nikotin (N) (mg) | 0.05 | 0.04 | 0.02 |
| K/N | 4 | 5 | 5 |
| Rauch-pH-Wert | 7.0 | - | - |

Der sensorische Befund aller drei Cigaretten ergab zumindest Gleichwertigkeit, tendenziell sogar eine Bevorzugung gegenüber herkömmlichen Ultra-Leicht-Cigaretten mit K-Werten ≥ 1 mg.

### Beispiel B

Aus einer Tabakmischung mit American Blend-Charakter bestehend aus
40% Air Cured-Tabak
20% Flue Cured-Tabak
15% Orient
25% Folientabak
mit einem durchschnittlichen Nikotingehalt von 3.6%, die insgesamt (d.h. nach dem Mischen) nach dem INCOM-Verfahren volumenaktiviert wurde mit einer Füllfähigkeitssteigerung von gerundet 55%, wurden Cigarettenstränge gefertigt (Durchmesser 7.9 mm, Länge 59 mm) mit einem Tabak-Einsatzgewicht von 450 mg und einem Gesamtgewicht einschließlich Cigarettenpapier von 490 mg. Die Stopfdichte dieser Cigarettenstränge betrug 155 mg/cm³ und die Cigarettenhärte (gemessen nach dem Verfahren gemäß DE-OS 39 29 155) 2.4 mm Eindringtiefe. Die Porosität des Cigarettenpapiers war 40 CORESTA.

Diese Stränge wurden mit Doppelfiltern (PAPIER/ACETAT) versehen und mit nichtporösem Belagpapier auf übliche Weise zu Laserperforierten Filtercigaretten verfertigt, und zwar wie im Beispiel A, also mit einem strangseitigen PAPIER-Filterabschnitt von 12 mm Länge und einem mundseitigen ACETAT-Filterabschnitt von 13 mm Länge.

In Tabelle 2 sind die Rauchdaten der drei Cigaretten B1, B2 und B3 zusammengestellt, die sich durch die Zugwiderstände der Filterabschnitte und den Ventilationsgrad voneinander unterscheiden.

**Tabelle 2**

| Filterdaten und Rauchdaten der Cigaretten nach Beispiel B | | | |
|---|---|---|---|
| Cigarette | B1 | B2 | B3 |
| Zugwiderstand PAPIER-Filterabschnitt (daPa) | 175 | 94 | 94 |
| Zugwiderstand ACETAT-Filterabschnitt (daPa) | 15 | 50 | 50 |
| Ventilationsgrad (% Beiluft) | 77 | 84 | 88 |
| Zugzahl | 5.2 | 5.8 | 6.0 |
| Kondensat (K) (mg) | 0.2 | 0.3 | 0.1 |
| Nikotin (N) (mg) | 0.04 | 0.04 | 0.01 |
| K/N | 5 | 7.5 | 10 |

Der sensorische Befund dieser drei Cigaretten ergab generell Gleichwertigkeit gegenüber herkömmlichen Ultra-Leicht-Cigaretten mit K-Werten ≥ 1 mg, wobei die Cigaretten nach Beispiel B sogar kräftiger (reaktiver) erschienen als eine der üblichen herkömmlichen Ultra-Leicht-Cigaretten.

### Beispiel C

Aus einer Tabakmischung mit American Blend-Charakter bestehend aus naturbelassenen
50% Air Cured-Tabak
35% Flue Cured-Tabak
15% Orient
mit einem durchschnittlichen Nikotingehalt von 3.5%, die insgesamt (d.h. nach dem Mischen) nach dem INCOM-Verfahren volumenaktiviert wurde mit einer Füllfähigkeitssteigerung von gerundet 60%, wurden Cigarettenstränge gefertigt (Durchmesser 7.9 mm, Länge 59 mm) mit einem Tabak-Einsatzgewicht von 420 mg und einem Gesamtgewicht einschließlich Cigarettenpapier von 460 mg. Die Stopfdichte dieser Cigarettenstränge betrug 145 mg/cm³ und die Cigarettenhärte (gemessen nach dem Verfahren gemäß DE-OS 39 29 155) 2.4 mm Eindringtiefe. Die Porosität des Cigarettenpapiers war 40 CORESTA.

Diese Stränge wurden mit Doppelfiltern (PAPIER/ACETAT) versehen und mit nichtporösem Belagpapier auf übliche Weise zu Laserperforierten Filtercigaretten verfertigt, und zwar analog Beispiel A, also mit einem strangseitigen PAPIER-Filterabschnitt von 12 mm Länge und einem mundseitigen ACETAT-Filterabschnitt von 13 mm Länge.

In Tabelle 3 sind die Rauchdaten der Cigaretten gemäß Beispiel C zusammengestellt.

**Tabelle 3**

| Filterdaten und Rauchdaten der Cigaretten nach Beispiel C | |
|---|---|
| Cigarette | C |
| Zugwiderstand PAPIER-Filterabschnitt (daPa) | 95 |
| Zugwiderstand ACETAT-Filterabschnitt (daPa) | 15 |
| Ventilationsgrad (% Beiluft) | 62 |
| Zugzahl | 5.1 |
| Kondensat (K) (mg) | 1.40 |
| Nikotin (N) (mg) | 0.20 |
| K/N | 7 |

Der sensorische Befund dieser Cigaretten ergab generell überraschenderweise Gleichwertigkeit gegenüber herkömmlichen Lights/Leicht-Cigaretten mit K-Werten von 4 bis 7 mg und entsprechenden Nikotin-Werten, wobei die Cigaretten nach Beispiel C sogar gegenüber einigen der herkömmlichen Lights/Leicht-Cigaretten als kräftiger (reaktiver) erschienen.

## Patentansprüche

1. Ventilierte Filtercigarette mit einem Mehrfachfilter insgesamt hoher Filterretention, wobei der Filter von einer an sich luftundurchlässigen, jedoch streckenweise mit Ventilationsperforationen versehenen Umhüllung umgeben ist, die auch den Ansatzbereich des Tabakstrangs umschließt, der mit einer hoch nikotinhaltigen, bläh- oder volumenaktivierten, d.h. expandierten, Tabak enthaltenden Tabakmischung versehen ist, wobei die derart aufgebaute Cigarette ein näherungsweise konstantes Geschmacksangebot pro Zug liefert, **gekennzeichnet** durch die Kombination folgender Merkmale:
a) eine Tabakmischung mit Lamina-Tabak,
- bei der der überwiegende Anteil, vorzugsweise der gesamte Anteil bzw. die Endmischung, nach einem der bekannten Bläh- oder Expansionsverfahren, vorzugsweise nach dem INCOM-Verfahren, behandelt worden ist,
- wobei die Füllfähigkeit der Tabakmischung insgesamt auf einen Bereich zwischen 4.0 cm³/g und 7.5 cm³/g angehoben worden ist,
- wobei die Füllfähigkeit des reinen Lamina-Tabaks auf einen Bereich zwischen 5 cm³/g und 8 cm³/g gesteigert ist,
- wobei der Lamina-Tabak einen Nikotingehalt von 1.0% bis 8.0%, vorzugsweise von 1.5% bis 6.0% des Lamina-Tabak-Trockengewichts hat
- und wobei der Nikotingehalt der Tabakmischung insgesamt zwischen 2.5% und 5%, vorzugsweise bei 3.5%, des Trockengewichts der Tabakmischung liegt;
b) einen Cigarettenstrang mit einer Stopfdichte von höchstens 200 mg/cm³, vorzugsweise 125-175 mg/cm³;
c) einen Mehrfachfilter, vorzugsweise Doppelfilter,
- mit einem höheren strangseitigen Zugwiderstand und einem niedrigeren mundseitigen Zugwiderstand,
- wobei der Gesamtfilter-Wirkungsgrad im Bereich von 60% bis 99%, vorzugsweise im Bereich von 80% bis 99%, liegt und
- der Filter perforiert ist und einen Ventilationsgrad im Bereich von 50% bis 95% Beiluft, vorzugsweise im Bereich von 60% bis 95% Beiluft, besonders bevorzugt im Bereich von 70% bis 95% Beiluft, aufweist;
d)
- einen Rauch-pH-Wert von 6.0 - 7.5, vorzugsweise 7.0,
- Werte für Kondensat (K) und Nikotin (N) mit K ≤ 3 mg/Cigarette, vorzugsweise K ≤ 1 mg/Cigarette, und N ≤ 0.6 mg/Cigarette, vorzugsweise N ≤ 0.1 mg/Cigarette, und
- ein K/N-Verhältnis des Hauptstromrauches von ≤ 10, vorzugsweise von 5.

2. Ventilierte Filtercigarette nach Anspruch 1, **dadurch gekennzeichnet,** daß die Tabakmischung Folientabak enthält, der Lamina-Tabak einen Nikotingehalt von 1.0% bis 2.5%, vorzugsweise von 1.5% bis 2.0% des Lamina-Tabak-Trockengewichts hat und der Folientabak einen Nikotingehalt von 5% bis 10%, vorzugsweise von 8.5% des Folientabak-Trockengewichts hat, wobei der Folientabak zusätzlich inkorporierte tabakeigene Fruchtsäuren im Bereich von 3% bis 10% des Folientabak-Trokkengewichts besitzt, wobei die bevorzugte tabakeigene Fruchtsäure Äpfelsäure ist.

3. Ventilierte Filtercigarette nach Anspruch 1 oder 2, **dadurch gekennzeichnet,** daß das Cigarettenpapier eine Porosität von 10 - 60 CORESTA, vorzugsweise 40 CORESTA hat.

4. Ventilierte Filtercigarette nach Anspruch 1 oder 2, **dadurch gekennzeichnet,** daß das Cigarettenpapier ein Nebenstromrauch-reduzierendes Papier mit einer Porosität von ≤ 10 CORESTA ist.

5. Ventilierte Filtercigarette nach einem der Ansprüche 1 bis 4, **dadurch gekennzeichnet,** daß der Filter laserperforiert ist.

6. Ventilierte Filtercigarette nach einem der Ansprüche 1 bis 5, **dadurch gekennzeichnet,** daß der Hauptstromrauch American Blend-Geschmack hat.

7. Ventilierte Filtercigarette nach einem der Ansprüche 1 bis 6 unter Berücksichtigung von Anspruch 2, **dadurch gekennzeichnet,** daß nur der Lamina-Tabak oder der überwiegende Teil der Mischung dem Bläh- oder Expansionsverfahren unterzogen und anschließend der Folientabak oder der Rest der Tabakmischung, der auch Tabakrippen enthalten kann, zugemischt worden ist.

8. Ventilierte Filtercigarette nach einem der Ansprüche 1 bis 7, **dadurch gekennzeichnet,** daß der Mehrfachfilter als ventilierter Hohlkammer-Filter ausgestaltet ist, wobei sich die umlaufende Perforationszone über der Hohlkammer erstreckt und vorzugsweise als Laser-Perforation ausgebildet ist.

9. Ventilierte Filtercigarette nach einem der Ansprüche 1 bis 8, **dadurch gekennzeichnet,** daß die Cigaretten übliche Formate mit einem Durchmesser von 7.8 - 8.1 mm und einer Länge von 80 - 100 mm haben.

10. Ventilierte Filtercigarette nach einem der Ansprüche 1 bis 8, **dadurch gekennzeichnet,** daß die Cigaretten geringer dimensionierte Formate mit einem Durchmesser von 4 - 7.7 mm und einer Länge von 30 - 79 mm haben.

## Claims

1. A ventilated filter cigarette having a multiple filter having an overall high filter retention, with the filter being surrounded by an air-impermeable covering, also provided in different sections with ventilation perforations, which also surrounds the staring region of the tobacco tow, which is provided with a tobacco mixture containing tobacco which has a high nicotine content and which is swollen or volume-activated, i.e. expanded, with the cigarette constructed in this manner supplying an approximately constant taste per draw,
**characterised by** the combination of the following features:
a) a tobacco mixture with tobacco lamina,
- in which the greater part, preferably the whole and/or the final mixture, has been treated in accordance with one of the known swelling or expansion methods, preferably the INCOM method,
- whereby the filling capacity of the tobacco mixture overall has been raised to a range between 4.0 cm³/g and 7.5 cm³/g,
- in which the filling capacity of the pure tobacco lamina is increased to a range of between 5 cm³/g and 8 cm³/g,
- whereby the tobacco lamina has a nicotine content of 1.0% to 8.0%, preferably of 1.5% to 6.0% of the dry weight of the tobacco lamina,
- and whereby the nicotine content of the overall tobacco mixture lies between 2.5% and 5%, preferably at 3.5%, of the dry weight of the tobacco mixture;
b) a cigarette tow having a maximum packing density of 200 mg/cm³, preferably 125-175 mg/cm³;
c) a multiple filter, preferably a double filter,
- having a higher resistance to draw on the tow side and a lower resistance to draw on the mouth side,
- wherein the overall filter efficiency is in the region of 60% to 99%, preferably in the range of 80% to 99% and
- the filter is perforated and has a degree of ventilation in the range of 50% to 95% added air, preferably in the range of 60% to 95% added air, particularly preferred in the range of 70% to 95% added air;
d)
- a smoke pH value of 6.0 - 7.5, preferably 7.0,
- values for condensate (K) and nicotine (N) of K ≤ 3 mg/cigarette, preferably K ≤ 1 mg/cigarette, and N ≤ 0.6 mg/cigarette, preferably N ≤ 0.1 mg/cigarette, and
- a K/N ratio of the main smoke flow of ≤ 10, preferably of 5.

2. A ventilated filter cigarette according to Claim 1,
**characterised in that** the tobacco mixture contains tobacco foil, the tobacco lamina has a nicotine content of from 1.0% to 2.5%, preferably from 1.5% to 2.0% of the dry weight of the tobacco lamina, and the tobacco foil has a nicotine content of 5% to 10%, preferably of 8.5% of the dry weight of the tobacco foil, with the tobacco foil additionally assessing incorporated fruit acids inherent to the tobacco in the range of 3% to 10% of the dry weight of the tobacco foil, with the preferred fruit acid inherent to the tobacco being malic acid.

3. A ventilated filter cigarette according to Claim 1 or 2,
**characterised in that** the cigarette paper has a porosity of 10 - 60 CORESTA, preferably 40 CORESTA.

4. A ventilated filter cigarette according to Claim 1 or 2,
**characterised in that** the cigarette paper is a paper reducing the secondary smoke flow and having a porosity of ≤ 10 CORESTA.

5. A ventilated filter cigarette according to one of Claims 1 to 4,
**characterised in that** the filter is laser-perforated.

6. A ventilated filter cigarette according to one of Claims 1 to 5,
**characterised in that** the main smoke flow has an American blend taste.

7. A ventilated filter cigarette according to one of Claims 1 to 6 taking into consideration Claim 2,
**characterised in that** only the tobacco lamina or the greater part of the mixture is subject to the swelling or expansion process and then the tobacco foil or the remainder of the tobacco mixture, which may also contain tobacco ribs, has been added.

8. A ventilated filter cigarette according to one of Claims 1 to 7,
**characterised in that** the multiple filter is constructed as a ventilated hollow chamber filter, with the circumferential perforation zone extending over the hollow chamber and preferably being constructed as a laser perforation.

9. A ventilated filter cigarette according to one of Claims 1 to 8,
**characterised in that** the cigarettes have normal formats with a diameter of 7.8 - 8.1 mm and a length of 80 to 100 mm.

10. A ventilated filter cigarette according to one of Claims 1 to 8,
**characterised in that** the cigarettes have formats of smaller dimensions with a diameter of 4 - 7.7 mm and a length of 30 to 79 mm.

## Revendications

1. Cigarette à filtre ventilée ayant un filtre multiple globalement de haute rétention du filtre, où le filtre est entouré par une enveloppe en soi imperméable à l'air, mais munie par endroits de perforations de ventilation, qui entoure également le domaine de raccordement du cylindre de tabac, qui est muni d'un mélange de tabacs contenant du tabac à haute teneur en nicotine, activé en gonflement ou en volume, c'est-à-dire expansé, où la cigarette ainsi construite fournit par bouffée une offre de goût sensiblement constante, caractérisée par la combinaison des caractéristiques suivantes :
a) un mélange de tabacs avec du tabac Lamina,
- dans lequel la partie principale, de préférence la partie totale ou le mélange final, a été traité selon l'un des procédés connus de gonflement ou d'expansion, de préférence selon le procédé INCOM,
- où la capacité de remplissage du mélange de tabacs a été augmentée globalement à un domaine compris entre 4,0 cm³/g et 7,5 cm³/g,
- où la capacité de remplissage du tabac Lamina pur a été augmentée à un domaine compris entre 5 cm³/g et 8 cm³/g,
- où lé tabac Lamina a une teneur en nicotine de 1,0 % à 8,0 %, de préférence de 1,5 % à 6,0 % de la masse sèche du tabac Lamina
- et où la teneur en nicotine du mélange de tabacs est située globalement entre 2,5 % et 5 %, de préférence à 3,5 %, de la masse sèche du mélange de tabacs;
b) un cylindre de cigarette ayant une densité apparente d'au plus 200 mg/cm³, de préférence de 125-175 mg/cm³ ;
c) un filtre multiple, de préférence un double filtre,
- avec une plus grande résistance à l'aspiration du côté du cylindre et une plus faible résistance à l'aspiration du côté de la bouche,
- où le rendement du filtre total est situé dans le domaine de 60 % à 99 %, de préférence dans le domaine de 80 % à 99 %, et
- le filtre est perforé et présente un degré de ventilation dans le domaine de 50 % à 95 % d'air supplémentaire, de préférence dans le domaine de 60 % à 95 % d'air supplémentaire, de manière particulièrement préférée dans le domaine de 70 % à 95 % d'air supplémentaire ;
d)
- un pH de la fumée de 6,0 - 7,5, de préférence de 7,0,
- des valeurs pour le condensat (C) et la nicotine (N) de C ≤ 3 mg/cigarette, de préférence C ≤ 1 mg/cigarette et N ≤ 0,6 mg/cigarette, de préférence N ≤ 0,1 mg/cigarette, et
- un rapport C/N de la fumée du courant principal ≤ 10, de préférence de 5.

2. Cigarette à filtre ventilée selon la revendication 1, caractérisée en ce que le mélange de tabacs contient du tabac en feuilles, le tabac Lamina a une teneur en nicotine de 1,0 % à 2,5 %, de préférence de 1,5 % à 2,0 % de la masse sèche du tabac Lamina et le tabac en feuilles a une teneur en nicotine de 5 % à 10 %, de préférence de 8,5 % de la masse sèche du tabac en feuilles, où le tabac en feuilles possède en outre des acides de fruits propres au tabac incorporés dans le domaine de 3 % à 10 % de la masse sèche du tabac en feuilles, où l'acide de fruits propre au tabac préféré est l'acide malique.

3. Cigarette à filtre ventilée selon la revendication 1 ou 2, caractérisée en ce que le papier à cigarette a une porosité de 10-60 CORESTA, de préférence de 40 CORESTA.

4. Cigarette à filtre ventilée selon la revendication 1 ou 2, caractérisée en ce que le papier à cigarette est un papier réduisant la fumée de courant secondaire d'une porosité ≤ 10 CORESTA.

5. Cigarette à filtre ventilée selon l'une des revendications 1 à 4, caractérisée en ce que le filtre est perforé au laser.

6. Cigarette à filtre ventilée selon l'une des revendications 1 à 5, caractérisée en ce que la fumée du courant principal a un goût de American Blend.

7. Cigarette à filtre ventilée selon l'une des revendications 1 à 6 compte tenu de la revendication 2, caractérisée en ce que seul le tabac Lamina ou la plus grande partie du mélange a été soumis au procédé de gonflement ou d'expansion puis le tabac en feuilles ou le reste du mélange de tabacs, qui peut contenir aussi des nervures de tabac, a été ajouté.

8. Cigarette à filtre ventilée selon l'une des revendications 1 à 7, caractérisée en ce que le filtre multiple est sous forme de filtre à cavité ventilé, où la zone de perforation périphérique s'étend sur la cavité et est de préférence sous forme d'une perforation au laser.

9. Cigarette à filtre ventilée selon l'une des revendications 1 à 8, caractérisée en ce que les cigarettes ont des formats courants avec un diamètre de 7,8-8,1 mm et une longueur de 80-100 mm.

10. Cigarette à filtre ventilée selon l'une des revendications 1 à 8, caractérisée en ce que les cigarettes ont des formats de plus faibles dimensions avec un diamètre de 4-7,7 mm et une longueur de 30-79 mm.
